# EUROPÄISCHE PATENTSCHRIFT

(11) **EP 0 236 774 B1**
(45) Veröffentlichungstag und Bekanntmachung des Hinweises auf die Patenterteilung: **22.01.1992**
(21) Anmeldenummer: 87101986.5
(22) Anmeldetag: 12.02.1987
(51) Int. Cl.: B41J 19/00, B41J 23/28

(54) **Einrichtung für den Antrieb eines Druckkopfschlittens für einen Drucker, insbesondere für einen Matrixdrucker**
Print head carriage drive mechanism for a printer particularly for a matrix printer
Mécanisme d'entraînement du chariot d'une tête d'impression pour une imprimante, notamment pour une imprimante à matrice

(30) Priorität: 11.03.1986 DE 3608000
(43) Veröffentlichungstag der Anmeldung: 16.09.1987
(73) Patentinhaber: MANNESMANN Aktiengesellschaft, 40027 Düsseldorf (DE)
(72) Erfinder: Gomoll, Günter, Dipl.-Ing. (FH), D-7916 Nersingen/Leibi (DE); Hauslaib, Wolfgang, Dipl.-Ing. (FH), D-7907 Langenau (DE)

(56) Entgegenhaltungen:
- DE-C- 3 210 758
- DE-C- 3 319 671
- PATENT ABSTRACTS OF JAPAN, Band 9, nr. 80, 10 April 1985 (M-370) (1803); JP - A - 59 209 179 (MATSUSHITA DENKI SANGYO K.K.) 27 November 1984

## Beschreibung

Die Erfindung betrifft eine Einrichtung für den Antrieb eines Druckkopfschlittens für einen Drucker, insbesondere für einen Matrixdrucker, mit einem Antriebsmotor und einer auf einer ortsfest gelagerten Achse drehbar angeordneten Seilrolle für ein Zugseil, das mit dem einen Ende am Druckkopfschlitten befestigt ist, in mehreren Windungen über die Seilrolle geführt ist und auf der der Seilrolle gegenüberliegenden Seite des Druckerrahmens über eine Umlenkrolle geführt und mit dem anderen Ende wiederum am Druckkopfschlitten befestigt ist, wobei die Umlenkrolle in einem vom Druckerrahmen getrennten Rollenhebel (18) drehbar gelagert ist, der Rollenhebel mit einem Arm gelenkig am Druckerrahmen und mit dem anderen Arm mittels einer Druckfeder derart am Druckerrahmen abgestützt ist, daß die Druckfeder einerseits am Druckerrahmen und anderseits mittels einer den Druckerrahmen und die Druckfeder durchdringenden Verstellschraube gehalten ist.

Derlei Antriebe werden durch eine sogenannte Taktstation gesteuert, d.h. man bedient sich einer wegabhängigen Steuerung über eine Schlitzscheibe und ein Lichtstrahlsystem, das über Hell-Dunkel-Zonen Rechtecksignale erzeugt, die die Position des Druckkopfschlittens und damit des Druckkopfes vor dem Druckwiderlager jeweils bestimmen. Als Antriebsmotore eignen sich hierbei Gleichstrommotore bzw. Schrittmotore.

Bei Druckern, insbesondere bei Matrixdruckern, die in großen Stückzahlen hergestellt werden, werden oft unterschiedlich schwere Druckköpfe eingesetzt und mit Antriebseinrichtungen kombiniert, die aus wirtschaftlichen, technischen und Zeitgründen nicht geändert werden. Es ist daher erforderlich, den Antrieb dahingehend zu gestalten, daß zumindest kleinere Gewichtsunterschiede durch geeignete Einrichtungen aufgefangen werden können.

Die eingangs bezeichnete Einrichtung ist aus der DE- A - 3 31 96 71 bekannt. Diese bekannte Lösung sieht jedoch zwei Umlenkrollen und eine auf einem Rotor angebrachte Antriebstrommel vor, über die das Seil in mehreren Windungen geführt ist, so daß insgesamt drei Seilrollen erforderlich sind. Eine solche Bauweise beeinträchtigt nicht nur die Wirkung der Seilspannelemente nachteilig, sondern erfordert auch eine umständliche Montage.

Der Erfindung liegt daher die Aufgabe zugrunde, eine Einrichtung der eingangs bezeichneten Gattung zu schaffen, bei der ein selbsttätiges Nachspannen des Zugseils möglich ist, bei der jedoch auch gleichzeitig ein unterschiedliches Spannen des Zugseiles für unterschiedliche Massen der Druckköpfe möglich ist.

Die gestellte Aufgabe wird erfindungsgemäß dadurch gelöst, daß die auf der Seite des Antriebsmotors befindliche Seilrolle zusammen mit einer Zahnriemenscheibe auf einer an einem Lagerwinkel gelagerten Achse unmittelbar aneinander anschließend angeordnet ist, der Lagerwinkel am Druckerrahmen befestigt ist und daß der Rollenhebel an dem einen Arm mittels eines ausgeprägen Vorsprunges in eine Öffnung am Druckerrahmen eingreift. Die einmal eingestellte Spannkraft im Zugseil wird durch die Druckfeder aufrechterhalten. Es ist jedoch auch ein Nachjustieren bzw. ein Abstimmen auf die für eine geänderte Masse des Druckkopfes erforderliche Spannkraft im Zugseil möglich. Diese Maßnahmen gestatten, mit einfachsten Mitteln ein Schwenklager zu schaffen, das einerseits den Rollenhebel ausreichend genau festlegt, das ihm andererseits jedoch die notwendige Gelenkigkeit verschafft.

Diese Maßnahmen legen die Antriebsorgane nicht nur kompakt zusammen und wirken daher raumsparend, sondern dämpfen die Schwingungsempfindlichkeit der Antriebskraftübertragung.

In diesem Sinne wirken außerdem die zusätzlichen Merkmale, wonach die Welle des Antriebsmotors mittels eines Zahnriemens mit der Seilrolle bzw. der Zahnriemenscheibe verbunden ist.

Die Schwingungsempfindlichkeit wird außerdem dadurch gemindert, daß der Antriebsmotor, die Zahnriemenscheiben und die Seilrolle eine an dem Lagerwinkel zusammengefaßte Baueinheit bilden.

Ein Ausführungsbeispiel der Erfindung ist in der Zeichnung dargestellt und wird im folgenden näher beschrieben. Es zeigen
- Fig. 1: eine Vorderansicht der Einrichtung und
- Fig. 2: eine Draufsicht auf die Einrichtung gemäß Fig. 1.

Als Ausführungsbeispiel wird ein Matrixdrucker vorausgesetzt. Die Einrichtung für den Antrieb eines Druckkopfschlittens (1), der einen beliebigen Druckkopf (2) trägt, sieht einen Antriebsmotor (3) vor, der gewöhnlich aus einem elektrischen Gleichstrommotor oder einem Schrittmotor besteht. Der Druckkopf (2) ist leicht auswechselbar, so daß unterschiedliche Druckköpfe, d.h. Druckköpfe unterschiedlichen Gewichts und Bauweise auf dem Druckkopfschlitten (1) vorkommen. Auf einem am Druckerrahmen (4) befestigten Lagerwinkel (5) ist eine Achse (6) undrehbar gelagert, deren Mittellängsachse (6a) senkrecht zu den Bewegungsrichtungen (7) des Druckkopfschlittens (1) verläuft. Die Achse (6) trägt eine drehbar auf ihr gelagerte Seilrolle (8) für ein Zugseil (9), das mit seinem einen Ende (10) am Druckkopfschlitten (1) befestigt ist. Das Zugseil (9) ist außerdem mit mehreren Windungen (11) über die Seilrolle (8) geführt und verläuft weiter über eine Umlenkrolle (12) auf der der Seilrolle (8) gegenüberliegenden Seite des Druckerrahmens (4) mit seinem anderen Ende (13) zum Druckkopfschlitten (1). Eine vor- und zurückdrehende Bewegung des Antriebsmotors (3) zieht den Druckkopfschlitten (1) mit dem Druckkopf (2) vor einem (nicht dargestellten) Druckwiderlager hin und her. Der Druckkopfschlitten (1) gleitet hierbei in einer ersten Führungsachse (14) und in einer zweiten parallelen Führungsachse (15). Die parallelen Führungsachsen (14 und 15) sind in entsprechenden Gleitbuchsen (16 und 17) gelagert.

Die Zugkraft im Zugseil (9) wird durch eine besondere Einrichtung für die Umlenkrolle (12) eingestellt. Die Umlenkrolle (12) ist in einem separaten Rollenhebel (18) drehgelagert, der mit seinem einen Arm (19) gelenkig am Druckerrahmen (4) abgestützt ist und mit seinem anderen Arm (20) mittels einer Druckfeder (21). Der Arm (19) des Rollenhebels (18) bildet einen Vorsprung (22), der in eine Öffnung (23) am Druckerrahmen (4) eingreift. Die Druckfeder (21) stützt sich an einem Ende auf den Druckerrahmen (4) und wird an ihrem anderen Ende durch eine Verstellschraube (24) gehalten. Diese Verstellschraube (24) ist durch den Druckerrahmen (4) hindurchgeführt und in dem Arm (20) fixiert. Hierzu dient eine Mutter (25). Die Druckfeder (21) ist vorteilhafterweise von einem Gehäuse (26) umschlossen.

Die Verstellschraube (24) kann demzufolge auf eine Verkürzung oder Verlängerung des Weges der Druckfeder (21) eingestellt werden.

Auf der Seite des Antriebsmotors (3) ist die Seilrolle (8) zusammen mit einer Zahnriemenscheibe (27) auf der Achse (6) an dem Lagerwinkel (5) unmittelbar aneinander angrenzend angeordnet. Die Welle (28) des Antriebsmotors (3) trägt eine ebensolche Zahnriemenscheibe (29), die mittels eines Zahnriemens (30) mit der Zahnriemenscheibe (27) verbunden ist. Der Antriebsmotor (3), die Zahnriemenscheiben (27 und 29) und die Seilrolle (8) bilden eine an dem Lagerwinkel (5) zusammengefaßte Baueinheit.

## Patentansprüche

1. Einrichtung für den Antrieb eines Druckkopfschlittens (1) für einen Drucker, insbesondere für einen Matrixdrucker, mit einem Antriebsmotor (3) und einer auf einer ortsfest gelagerten Achse (6) drehbar angeordneten Seilrolle (8) für ein Zugseil (9), das mit dem einen Ende (10) am Druckkopfschlitten (1) befestigt ist, in mehreren Windungen (11) über die Seilrolle (8) geführt ist und auf der der Seilrolle (8) gegenüberliegenden Seite des Druckerrahmens (4) über eine Umlenkrolle (12) geführt und mit dem anderen Ende (13) wiederum am Druckkopfschlitten (1) befestigt ist,
wobei die Umlenkrolle (12) in einem vom Druckerrahmen (4) getrennten Rollenhebel (18) drehbar gelagert ist, der Rollenhebel (18) mit einem Arm (19) gelenkig am Druckerrahmen (4) und mit dem anderen Arm (20) mittels einer Druckfeder (21) derart am Druckerrahmen (4) abgestützt ist, daß die Druckfeder (21) einerseits am Druckerrahmen (4) und anderseits mittels einer den Druckerrahmen und die Druckfeder (21) durchdringenden Verstellschraube (24) gehalten ist,
dadurch gekennzeichnet,
daß die auf der Seite des Antriebsmotors (3) befindliche Seilrolle (8) zusammen mit einer Zahnriemenscheibe (27) auf einer an einem Lagerwinkel (5) gelagerten Achse (6) unmittelbar aneinander anschließend angeordnet ist, der Lagerwinkel (5) am Druckerrahmen (4) befestigt ist und daß der Rollenhebel (18) an dem einen Arm mittels eines ausgeprägten Vorsprunges (22) in eine Öffnung (23) am Druckerrahmen (4) eingreift.

2. Einrichtung nach Anspruch 1,
dadurch gekennzeichnet,
daß die Welle (28) des Antriebsmotors (3) mittels eines Zahnriemens (30) mit der Seilrolle (8) bzw. der Zahnriemenscheibe (27) verbunden ist.

3. Einrichtung nach den Ansprüchen 1 bis 2,
dadurch gekennzeichnet,
daß der Antriebsmotor (3), die Zahnriemenscheiben (27,29) und die Seilrolle (8) eine an dem Lagerwinkel (5) zusammengefaßte Baueinheit bilden.

## Claims

1. Device for the drive of a printing head carriage (1) for a printer, in particular for a matrix printer, with a drive motor (3) and a cable pulley (8) for a pulling cable (9) arranged to rotate on a shaft (6) mounted in a stationary manner, which cable (9) is attached by one end (10) to the printing bead carriage (1), is guided in several turns (11) over the cable pulley (8) and is guided over a guide roller (12) on the opposite side of the printer frame (4) from the cable pulley (8) and is again attached by the other end (13) to the printing head carriage (1), the guide roller (12) being mounted to rotate in a roller lever (18) separate from the printer frame (4), the roller lever (18) being supported by an arm (19) pivotally on the printer frame (4) and by the other arm (20) by means of a compression spring (21) on the printer frame (4) so that the compression spring (21) is retained on one side on the printer frame (4) and on the other side by means of an adjusting screw (24) penetrating the printer frame and the compression spring (21), characterised in that the cable pulley (8) located on the side of the drive motor (3) together with a toothed belt pulley (27) are arranged directly adjacent each other on a shaft (6) mounted on a bearing bracket (5), the bearing bracket (5) being attached to the printer frame (4) and that the roller lever (18) at one arm (19) engages by means of a defined projection (22) in an opening (23) on the printer frame (4).

2. Device according to Claim 1, characterised in that the shaft (28) of the drive motor (3) is connected by means of a toothed belt (30) to the cable pulley (8) or the toothed belt pulley (27).

3. Device according to Claims 1 and 2, characterised in that the drive motor (3), the toothed belt pulleys (27, 29) and the cable pulley (8) form a combined structural unit on the bearing bracket (5).

## Revendications

1. Dispositif pour l'entraînement d'un chariot de tête d'impression (1) pour une imprimante, en particulier pour une imprimante à aiguilles, avec un moteur d'entraînement (3) et une poulie (8) pour un fil de traction (9) disposé de façon à pouvoir tourner sur un axe (6) monté fixe, fil de traction qui est, par l'une de ses extrémités (10) fixé au chariot (1) de la tête d'impression, passe sur la poulie (8) par plusieurs spires (11) et passe sur le côté se trouvant en regard de la poulie (8) du châssis (4) de l'imprimante par l'intermédiaire d'une poulie de renvoi (12) et est fixé par son autre extrémité (13) de nouveau sur le chariot (1) de la tête d'impression, tandis que la poulie de renvoi (12) est montée de façon à pouvoir tourner sur un levier à galet (18) séparé du châssis de l'imprimante (4) et s'appuie par un bras (19) de manière articulée sur le châssis de l'imprimante (4) et par l'autre bras (20) au moyen d'un ressort (21), de telle façon que le ressort (21) est maintenu, d'une part, sur le châssis de l'imprimante (4) et, d'autre part, au moyen d'une vis de réglage (24) passant à travers le châssis de l'imprimante et le ressort (21), dispositif caractérisé en ce que la poulie (8) se trouvant sur le côté du moteur d'entraînement, ainsi qu'un plateau (27) par courroie crantée, sont disposés directement l'un après l'autre sur un axe (6) monté sur une équerre de fixation (5), laquelle est fixée sur le châssis (4) de l'imprimante et en ce que le levier à galet (18) vient en prise par l'un des bras (19) au moyen d'une saillie (22) estampée dans une ouverture (23) sur le châssis de l'imprimante (4).

2. Dispositif selon la revendication 1, caractérisé en ce que l'arbre (28) du moteur d'entraînement (3) est relié au moyen d'une courroie crantée (30) à la poulie (8) ou au plateau pour courroie crantée (27).

3. Dispositif selon les revendications 1 et 2, caractérisé en ce que le moteur d'entraînement (3), les plateaux (27, 29) pour courroies crantées et la poulie (8) forment une unité de construction rassemblée sur l'équerre de fixation (5).
